# FASCICULE DE BREVET EUROPEEN

(11) **EP 1 801 668 B1**
(45) Date de publication et mention de la délivrance du brevet: **05.03.2008**
(21) Numéro de dépôt: 05112521.9
(22) Date de dépôt: 20.12.2005
(51) Int. Cl.: G04B 17/06

(54) **Dispositif anti-galop pour échappement d'horlogerie**
Vorrichtung zum Galoppschutz für Uhrenhemmung
Anti-tripping device for timepiece escapement

(43) Date de publication de la demande: 27.06.2007
(73) Titulaire: MONTRES BREGUET S.A., 1344 L'Abbaye (CH)
(72) Inventeur: Léchot, Dominique, 1341, L'Orient (CH); Zaugg, Alain, 1348, Le Brassus (CH); Conus, Thierry, 2543, Lengnau (CH); Cabezas Jurin, Andréas, 1400, Yverdon-les-Bains (CH)
(74) Mandataire: Ravenel, Thierry Gérard Louis

(56) Documents cités:
- EP-A1- 1 143 307
- CH-A- 28 540
- US-A- 3 041 819

## Description

La présente invention est relative à un dispositif antigalop pour un échappement de pièce d'horlogerie incluant essentiellement un balancier-spiral, ce dispositif visant à empêcher l'extension angulaire dudit balancier au delà d'un angle normal de rotation.

On trouve dans la littérature plusieurs systèmes de dispositif antigalop. Un de ceux-ci a été décrit dans l'ouvrage intitulé "Der Chronometer Gang" dû au professeur Alois Irk et publié par Deutsche Uhrmacher Zeitung. Berlin 1923. On se référera particulièrement aux paragraphes 116 à 120 (pages 74 à 77) et à la figure 25 de l'ouvrage cité. Ce dispositif est mis en oeuvre sur un échappement comprenant entre autres un spiral composé de plusieurs spires et un balancier pourvu d'au moins un bras, ce balancier étant monté à pivotement entre une platine et un pont. Le dispositif comprend un doigt fixé sur le bras du balancier, deux colonnes entre lesquelles peut passer le doigt quand le balancier est en mouvement, ces colonnes étant solidaires du pont de balancier, et un bras de blocage fixé sur la spire extérieure du spiral. Le bras de blocage est susceptible de s'interposer entre ces colonnes et ce doigt pour empêcher la rotation du balancier au delà d'un angle dépassant son angle de fonctionnement normal.

Un dispositif pareil est aussi divulgué dans CH 28540.

Ce dispositif est mis en oeuvre dans les échappements dits à détente qui conviennent à des pièces d'horlogerie de grande dimension comme des chronomètres de marine. Ces pièces sont appréciées pour leur grande précision, raison pour laquelle il est fait appel très souvent à un échappement à détente lui-même réputé pour sa grande précision. Cet échappement cependant présente un défaut important, à savoir sa sensibilité aux chocs. De ce fait, il est réputé ne pas bien convenir aux montres-bracelet. En effet un choc appliqué à la pièce d'horlogerie peut amener son balancier à tourner au-delà d'un angle normal de fonctionnement. Il se produit alors, au moins pour un sens de rotation du balancier, un galop car deux dégagements et deux impulsions ont lieu pendant la même alternance.

Lorsque l'on désire équiper une pièce d'horlogerie de petite dimension, par exemple une montre-bracelet, d'un échappement à détente pour remplacer par exemple l'échappement à ancre classique et la faire bénéficier ainsi des avantages conférés par cet échappement, il s'agira d'utiliser de nouvelles techniques différentes de celles connues jusqu'à aujourd'hui si l'on ne veut pas aboutir à un échec. Diverses solutions ont été proposées récemment pour pallier le manque d'énergie développée par le balancier-spiral d'une montre-bracelet pour vaincre les forces agissant sur la détente d'un échappement à détente. Une solution est exposée, par exemple, dans le document EP-A 1 538 491. Il n'est reste pas moins que le problème du galop demeure et qu'il s'agit de le résoudre lorsqu'on a affaire à un spiral de petite dimension, tel celui monté sur une montre-bracelet.

La solution proposée par Alois Irk décrite ci-dessus pourrait être appliquée à une montre-bracelet mais semble présenter d'emblée au moins deux inconvénients. Le premier inconvénient parait être l'emploi d'un bras de blocage fixé sur un élément élastique, en l'occurrence la spire extérieure du spiral. C'est une solution peu mécanique, sujette à toutes sortes d'aléas liés à l'élasticité du spiral qui peut se déformer de façon inattendue, et précisément à la suite d'un choc appliqué à la montre. Le second inconvénient réside dans le fait que le système Irk ne fonctionne que dans un sens de rotation du balancier, le sens de la plus grande expansion du spiral. Dans l'autre sens, le sens de la contraction du spiral, l'échappement peut aussi galoper et le système Irk reste alors inefficace.

Pour pallier les inconvénients cités, la présente invention, outre qu'elle obéit à la définition générique posée au premier paragraphe de cette description, est remarquable en ce que l'arbre dont est équipé le balancier est muni d'un pignon engrenant avec des moyens empêchant ledit balancier de tourner au delà d'un angle normal de rotation, quel que soit le sens de cette rotation.

Les caractéristiques et avantages de la présente invention ressortiront de la description qui va suivre, faite en regard des dessins annexés, et donnant à titre d'exemple explicatif, mais nullement limitatif, deux formes avantageuses de réalisation, dessins dans lesquels:
- la figure 1 est une vue en plan du dispositif antigalop selon une première forme d'exécution,
- la figure 2 est une vue en coupe de la forme d'exécution montrée en figure 1,
- la figure 3 est une vue en plan du dispositif antigalop selon une seconde forme d'exécution, et
- la figure 4 est une vue en coupe de la forme d'exécution montrée en figure 3.

Les figures annexées montrent deux formes d'exécution du dispositif antigalop selon l'invention. Ce dispositif est destiné à un échappement d'horlogerie, plus particulièrement, mais pas exclusivement à un échappement à détente dont ne sont représentés aux figures que les éléments nécessaires à la compréhension de l'invention à savoir essentiellement un balancier-spiral 1. Le dispositif antigalop vise à empêcher l'extension angulaire du balancier au delà d'un angle normal de fonctionnement ou de rotation.

L'échappement à détente est pris ici comme exemple auquel peut s'appliquer le dispositif antigalop. Cet échappement comporte en outre les éléments suivants non représentés aux dessins, mais bien apparents dans le document EP-A 1 538 491 cité ci-dessus, à savoir: une roue d'échappement munie de dents généralement pointues qui reposent à tour de rôle sur une palette de repos, un bloqueur à bascule, ce bloqueur portant à sa première extrémité ladite palette de repos et à sa seconde extrémité un premier doigt d'actionnement susceptible d'être actionné par un second doigt d'actionnement porté par un plateau solidaire du balancier, ce plateau portant en outre une palette d'impulsion apte à recevoir des impulsions en provenance des dents de la roue d'échappement. A chaque oscillation du balancier, la palette de repos est dégagée de la dent de la roue d'échappement et une autre dent de la même roue, agissant sur la palette d'impulsion, donne une impulsion au balancier. On observera que le second doigt d'actionnement est arrangé de façon à n'actionner le premier doigt du bloqueur que dans un sens de rotation du balancier, c'est-à-dire lors de la première alternance de l'oscillation en suite de quoi a lieu l'impulsion. Quand le balancier tourne dans l'autre sens, c'est-à-dire lors de la seconde alternance de l'oscillation, le premier doigt du bloqueur n'est pas actionné car le second doigt porté par le plateau est arrangé pour s'escamoter ensuite de quoi aucune impulsion ne se produit.

Les explications qui viennent d'être données font comprendre que si la première alternance amène le balancier à tourner au-delà d'une amplitude normale qui est de l'ordre de 320 degrés, par exemple à la suite d'un choc appliqué à la montre, le premier doigt du bloqueur peut être actionné une seconde fois. Il se produit alors une seconde impulsion pendant la même alternance, ce qui entraîne l'échappement à galoper. On comprendra aussi que si la seconde alternance amène le balancier à tourner au delà de son amplitude normale de fonctionnement, le second doigt porté par le plateau peut s'escamoter une seconde fois en suite de quoi, par changement de sens de rotation du plateau, ledit second doigt provoque le dégagement de la palette de repos, puis une impulsion non désirée, faussant ainsi l'isochronisme de l'oscillateur.

Pour empêcher l'extension angulaire du balancier et éviter ainsi les inconvénients cités au paragraphe ci-dessus, la présente invention est remarquable en ce que, et comme le font voir toutes les figures annexées, l'arbre 2 dont est équipé le balancier 1 est muni d'un pignon 3 engrenant avec des moyens 4 empêchant ledit balancier 1 de tourner au delà d'un angle normal de rotation et cela quel que soit le sens de cette rotation.

Les figures 1 et 2 montrent une première forme d'exécution de l'invention. Ici les moyens 4 empêchant le balancier 1 de tourner au-delà d'un angle normal de rotation consistent en une roue dentée 5 engrenant avec le pignon 3 porté par l'arbre 2 du balancier 1. Cette roue 5 porte au moins deux rayons 6 et 7 susceptibles de venir buter contre un arrêt fixe 8 si le balancier 1 est entraîné au delà de son angle normal de rotation. La figure 2 montre plus précisément que l'arrêt fixe 8 est une goupille 13 chassée dans la platine 15 que comporte la pièce d'horlogerie.

Les figures 3 et 4 montrent une seconde forme d'exécution de l'invention. Ici les moyens 4 empêchant le balancier 1 de tourner au-delà d'un angle normal de rotation consistent en un secteur denté pivotant formant un râteau 9. Ce râteau 9 porte deux rayons terminaux 10 et 11 susceptibles de venir buter contre un arrêt fixe 8 si le balancier est entraîné au-delà de son angle normal de rotation. La figure 4 montre plus précisément que l'arrêt fixe 8 est une goupille 14 vissée dans la platine 15 que comporte la pièce d'horlogerie.

On voit que pour les deux formes d'exécution, les rayons 6 et 7 de la roue 5 et les rayons terminaux 10 et 11 du râteau 9 empêchent le balancier 1 de tourner au delà de son angle normal de fonctionnement, quel que soit son sens de rotation, ce qui présente un avantage par rapport au système proposé plus haut par Alois Irk où cette limitation n'a lieu que dans un sens de rotation du balancier. On observera aussi que la présente invention fait appel à une liaison mécanique que l'on pourrait appeler rigide entre le balancier et les moyens de limitation de sa course puisqu'il fait appel à une liaison par engrenages sans aucun élément élastique comme proposé par Alois Irk.

Les deux formes d'exécution prises en exemple montrent que le pignon 3 du balancier 1 comporte neuf ailes. La roue 5 de la figure 1 ainsi que le râteau 9 de la figure 3 (si on le rapporte à une roue complète) comprennent chacun trente-huit dents d'où un rapport d'engrenage de 9/38 = 0.24. Or on a indiqué plus haut que l'amplitude normale du balancier est de l'ordre de 320 degrés, ce qui conduit le râteau 9 de la figure 3 à tourner d'un angle de 320 x 0.24 = 76.8 degrés. Comme le montre la figure 3, en limitant la rotation du râteau à un angle ∝ =80°, d'une part on est assuré du bon fonctionnement de l'échappement et d'autre part on va empêcher toute velléité de galop. Cette limitation a lieu quand le rayon terminal 11 bute contre la goupille 14. Il en va de même pour l'autre sens de rotation du balancier où le rayon terminal 10 rencontre la goupille 14 et pour lequel on trouve le même angle de 80°, mais qui n'a pas été représenté en dessin.

Comme la roue 5, ou le râteau 9, est en prise permanente avec le pignon 3 du balancier sans cesse en mouvement, il est important de choisir pour ces éléments des matériaux présentant un coefficient de frottement très bas. L'expérience a montré de bons résultats si le pignon 3 est en acier et si la roue 5, ou le râteau 9, est en laiton.

Des deux modes d'exécution qui viennent d'être présentés, on accordera une légère préférence à celle mettant en oeuvre le râteau 9. En effet cet élément est plus léger qu'une roue entière. Se pose cependant le problème d'équilibrage du râteau 9. La figure 3 montre qu'on a fait usage d'un contre poids 16 opposé à la denture du râteau et placé le plus près possible du centre de rotation pour abaisser le moment d'inertie de tout l'ensemble.

Selon une variante de réalisation non représentée la roue dentée 5 peut ne porter qu'un rayon, dans ce cas, on adoptera bien entendu le rapport d'engrange entre cette roue et le pignon 3 pour que le bras vienne buter contre l'arrêt fixe 8 si le balancier est entraîné au delà de l'angle normal.

## Revendications

1. Dispositif antigalop pour un échappement de pièce d'horlogerie incluant un balancier-spiral (1) muni d'un arbre (2), ledit dispositif visant à empêcher l'extension angulaire dudit balancier au-delà d'un angle normal de rotation, **caractérisé en ce qu'** il comprend un pignon (3) monté sur ledit arbre (2) et des moyens (4) engrenant avec ledit pignon (3) et empêchant ledit balancier (1) de tournir au-delà dudit angle normal de rotation quel que soit le sens de cette rotation.

2. Dispositif antigalop selon la revendication 1, **caractérisé en ce que** lesdits moyens (4) consistent en une roue dentée (5) engrenant avec ledit pignon (3) et portant au moins un rayon (6, 7) susceptible de venir buter contre un arrêt fixe (8) si le 10 balancier (1) est entraîné au delà dudit angle normal de rotation.

3. Dispositif antigalop selon la revendication 1, **caractérisé en ce que** lesdits moyens (4) consistent en un secteur denté pivotant formant un râteau (9) et portant deux rayons (10, 11) terminaux susceptibles de venir buter contre un arrêt fixe (8) si le balancier (1) est entraîné au-delà dudit angle normal de rotation.

4. Dispositif antigalop selon la revendication 2 ou la revendication 3, **caractérisé en ce que** ledit arrêt fixe (8) est une goupille (13, 14) fixée dans la platine (15) qui comprend la pièce d'horlogerie.

5. Dispositif antigalop selon la revendication 1, **caractérisé en ce que** le rapport d'engrange entre le pignon (3) et lesdits moyens (4) entraînés par ledit pignon 20 est de l'ordre de 0.24.

## Claims

1. Anti-trip device for a timepiece escapement including a sprung balance (1) provided with an arbour (2), said device preventing the angular extension of said balance beyond a normal angle of rotation, **characterized in that** it includes a pinion (3) mounted on said arbour (2) and means (4) meshing with said pinion (3) and preventing said balance (1) from rotating beyond said normal angle of rotation whatever the direction of said rotation.

2. Anti-trip device according to claim 1, **characterized in that** said means (4) consist of a toothed wheel (5) meshing with said pinion (3) and carrying at least one spoke (6, 7) able to abut against a fixed stop member (8) if the balance (1) is driven beyond said normal angle of rotation.

3. Anti-trip device according to claim 1, **characterized in that** said means (4) consist of a pivoting toothed sector forming a rack (9) and carrying two end spokes (10, 11) able to abut against a fixed stop member (8) if the balance (1) is driven beyond said normal angle of rotation.

4. Anti-trip device according to claim 2 or claim 3, **characterized in that** said fixed stop member (8) is a pin (13, 14) fixed in the plate (15) comprised in the timepiece.

5. Anti-trip device according to claim 1, **characterized in that** the gear ratio between the pinion (3) and said means (4) driven by said pinion is of the order of 0.24.

## Patentansprüche

1. Anhaltevorrichtung für eine Hemmung eines Zeitmessgeräts umfassend eine mit einer Welle (2) versehene Unruh-Spiralfeder (1), zum Verhindern der winkelförmigen Ausdehnung der Unruh über einen normalen Rotationswinkel hinaus, **dadurch gekennzeichnet, dass** die Vorrichtung umfasst
ein auf der Welle (2) angebrachtes Ritzel (3) und Mittel (4) zum Eingriff mit dem Ritzel (3), die die Unruh (1) unabhängig von der Rotationsrichtung daran hindern, sich über den normalen Rotationswinkel hinaus zu drehen.

2. Anhaltevorrichtung gemäss Anspruch 1, **dadurch gekennzeichnet, dass** die Mittel (4) ein Zahnrad (5) umfassen, das mit dem Ritzel (3) in Eingriff steht und wenigstens einen Bereich (6, 7) aufweist, der an einem festen Anschlag (8) in Anlage bringbar ist, wenn die Unruh (1) über den normalen Rotationswinkel hinaus angetrieben wird.

3. Anhaltevorrichtung gemäß Anspruch 1, **dadurch gekennzeichnet, dass** die Mittel (4) einen gezahnten sich drehenden Abschnitt umfassen, der einen Kamm (9) mit zwei Endbereichen (10, 11) aufweist, die an einem festen Anschlag (8) in Anlage bringbar sind, wenn die Unruh (1) über den normalen Rotationswinkel hinaus angetrieben wird.

4. Anhaltevorrichtung nach Anspruch 2 oder Anspruch 3, **dadurch gekennzeichnet, dass** der feste Anschlag (8) ein Stift (13, 14) ist, der auf der Platine befestigt ist, die das Zeitmeßgerät aufweist.

5. Anhaltevorrichtung nach Anspruch 1, **dadurch gekennzeichnet, dass** das Übersetzungsverhältnis zwischen dem Ritzel (3) und den von dem Ritzel angetriebenen Mitteln (4) in der Größenordnung von 0,24 liegt.
